# EUROPÄISCHE PATENTSCHRIFT

(11) **EP 2 334 472 B1**
(45) Veröffentlichungstag und Bekanntmachung des Hinweises auf die Patenterteilung: **10.10.2018**
(21) Anmeldenummer: 09781731.6
(22) Anmeldetag: 12.08.2009
(51) Int. Cl.: B25B 21/00, B25F 5/00

(54) **HANDWERKZEUGMASCHINE MIT EINER SCHALTBAREN MECHANIK**
HAND-HELD POWER TOOL HAVING A SWITCHABLE MECHANISM
MACHINE-OUTIL MANUELLE ÉQUIPÉE D UN MÉCANISME COMMUTABLE

(30) Priorität: 12.09.2008 DE 102008042033
(43) Veröffentlichungstag der Anmeldung: 22.06.2011
(73) Patentinhaber: Robert Bosch GmbH, 70442 Stuttgart (DE)
(72) Erfinder: ROEHM, Heiko, 70176 Stuttgart (DE)
(86) Internationale Anmeldenummer: PCT/EP2009/060414
(87) Internationale Veröffentlichungsnummer: WO 2010/028924

(56) Entgegenhaltungen:
- DE-A1- 3 904 085
- DE-A1- 10 156 392
- DE-A1- 19 754 165
- JP-A- 62 166 971
- JP-U- 5 073 343
- US-A- 5 339 908

## Beschreibung

Die Erfindung bezieht sich auf eine Handwerkzeugmaschine mit einer schaltbaren Mechanik nach dem Oberbegriff des Anspruches 1.

### Stand der Technik

Aus der DE 10 2004 058 809 A1 ist ein Akku-Schrauber bekannt, der einen elektrischen Antriebsmotor aufweist, wobei über ein mehrstufiges Planetengetriebe eine im Gehäuse drehbar gelagerte Werkzeugaufnahme zur Aufnahme eines Werkzeugs von dem Antriebsmotor angetrieben wird.

Derartige Akku-Schrauber sind meist mit einem schaltbaren Planetengetriebe ausgestattet, das zwischen einer ersten Gangstufe mit langsamer Umdrehungsgeschwindigkeit und hohem Drehmoment und einer zweiten Gangstufe mit höherer Umdrehungsgeschwindigkeit und geringerem Drehmoment geschaltet werden kann. Die Umschaltung erfolgt mithilfe eines Gangumschalters, der in Form eines Schiebers an der Außenseite des Gehäuses manuell in Achsrichtung zu verstellen ist und hierbei ein Schalthohlrad zwischen zwei Schaltpositionen verschiebt. Das Schalthohlrad wirkt auf ein Getrieberad des Planetengetriebes, das in einer ersten Schaltposition mit dem Gehäuse und in einer zweiten Schaltposition mit einem Planetenträger des Planetengetriebes gekoppelt ist.

Hierbei ist zu beachten, dass das Einrasten des Schalthohlrades beim Wechsel zwischen den Gangstufen insbesondere unter Last auf Grund von Drehzahlunterschieden erschwert sein kann. Aus diesem Grund können Federelemente vorgesehen sein, die das Schalthohlrad nach der entsprechenden Betätigung des Gangumschalters in die gewünschte Schaltposition kraftbeaufschlagen, so dass erst nach dem Abstellen des Antriebsmotors und Wiederanschalten das Schalthohlrad in die gewünschte Schaltposition einrastet. Die Kraft der Federelemente muss jedoch auf die Kraft eines weiteren Federelementes abgestimmt werden, mit dem der Gangumschalter in seinen jeweiligen Schaltpositionen sicher gehalten wird, um ein versehentliches Verstellen des Gangumschalters zu verhindern. Andererseits darf die den Gangumschalter beaufschlagende Federkraft auch nicht zu hoch sein, um ein ergonomisches Betätigen des Gangumschalters zu gewährleisten.

Aus DE 197 54 165 A1 ist ein elektrisches Drehwerkzeug mit einem drehmomentabhängig schaltenden Planetengetriebe bekannt, das zwei Schaltstufen besitzt. Es sind Mittel zur zunehmenden Verschiebung des sich in der zweiten Schaltstellung befindenden Schaltrings bei zunehmendem Abtriebsdrehmoment vorgesehen. Eine bistabile Federanordnung hält den Schaltring federnd in seinen beiden entgegengesetzten Schaltstellungen.

### Offenbarung der Erfindung

Der Erfindung liegt die Aufgabe zu Grunde, eine Handwerkzeugmaschine mit einer zwischen mindestens zwei Betriebspositionen schaltbaren Mechanik mit einfachen konstruktiven Maßnahmen so auszugestalten, dass unter verschiedenen Betriebsbedingungen, insbesondere auch unter Last, ein Wechsel zwischen den Betriebspositionen bei reduzierter Bauteilbelastung zuverlässig und in ergonomischer Weise durchführbar ist.

Diese Aufgabe wird erfindungsgemäß mit den Merkmalen des Anspruches 1 gelöst. Die Unteransprüche geben zweckmäßige Weiterbildungen an.

Die erfindungsgemäße Handwerkzeugmaschine ist mit einer schaltbaren Mechanik ausgestattet, die mindestens zwei Betriebspositionen aufweist, die über ein Bedienelement einzulegen sind. Das Bedienelement ist über ein Koppelelement mit einem verstellbaren Schaltglied gekoppelt, welches mindestens ein Mechanikbauteil der schaltbaren Mechanik beaufschlagt.

Gemäß der Erfindung ist vorgesehen, dass das Koppelelement, welches die Stellbewegung des Bedienelements auf das im Mechanikgehäuse gelagerte Schaltglied überträgt, als bistabile Koppelfeder ausgeführt ist, die in den beiden Schaltpositionen des Bedienelements eine stabile Lage und in einer zwischenliegenden Position, die die Koppelfeder bei der Überführung zwischen den Schaltpositionen durchläuft, eine instabile Lage einnimmt.

Mit dieser Ausführung werden verschiedene Vorteile erzielt. Der Koppelfeder kommt eine Doppelfunktion zu, nämlich zum einen die Bewegungsübertragung auf das Schaltglied und zum andern die Kraftbeaufschlagung in die jeweilige Schaltposition, so dass auf ein oder mehrere zusätzliche Federelemente verzichtet werden kann, mit denen die Schaltvorrichtung in die jeweilige Schaltposition kraftbeaufschlagt wird. Insgesamt wird hierdurch eine Bauteilvereinfachung und Bauteilreduzierung erreicht.

Diese Vereinfachung wird mit einfachen Maßnahmen erzielt, insbesondere in der Ausführung der die Koppelfeder als Federring, welcher vorzugsweise um eine Querachse schwenkbar gelagert ist, die quer zur Motorlängsachse der Handwerkzeugmaschine verläuft. Die Bistabilität wird bevorzugt durch Vorspannen des Federringes erzielt oder zumindest unterstützt, wodurch der Federring in den beiden ausgeschwenkten Positionen eine stabile Lage einnimmt, wohingegen in einer zwischenliegenden Position der Federring instabil ist. Die instabile Zwischenlage unterstützt das Erreichen der jeweils anderen Schaltposition, in der der Federring wieder seine stabile Position einnimmt.

Die Vorspannung des Federrings stellt eine einfach zu bewerkstelligende Maßnahme dar, um das Federelement in der jeweiligen Schaltposition stabil zu halten. Hierdurch ist auch ein hohes Maß an Sicherheit gegen ein versehentliches Verstellen des Bedienelements während des Betriebs der Handwerkzeugmaschine in die jeweils andere Schaltposition zum Einlegen einer anderen Betriebsposition gegeben.

Gemäß einer bevorzugten Ausführung ist die Handwerkzeugmaschine mit einem schaltbaren, mehrstufigen Getriebe als Mechanik ausgestattet, das mindestens zwei Gangstufen aufweist, die über einen Gangumschalter als Bedienelement einzulegen sind. Der Gangumschalter ist über das Koppelelement mit dem verstellbaren Schaltglied gekoppelt, welches mindestens ein Getriebebauteil des schaltbaren Getriebes beaufschlagt. Im Falle einer Ausführung des Getriebes als Planetengetriebe ist das verstellbare Schaltglied zweckmäßigerweise als Schalthohlrad ausgebildet, das im Getriebegehäuse axial zwischen einer gehäusefesten Rastposition und einer getriebeseitigen Rastposition zu verstellen ist, wobei in der gehäuseseitigen Rastposition ein Getriebehohlrad gehäuseseitig arretiert und in der getriebeseitigen Rastposition das Getriebehohlrad fest mit einem Planetenträger des Planetengetriebes gekoppelt ist und mit diesem umläuft.

Die Schwenkbarkeit des Federringes wird vorzugsweise dadurch realisiert, dass am Federring Schwenkglieder angeformt sind, die in entsprechenden Ausnehmungen im Gehäuse der Handwerkzeugmaschine abgestützt sind und eine quer zur Längsachse der Handwerkzeugmaschine verlaufende Schwenkachse definieren. Diese Schwenkglieder sind vorzugsweise als Schwenknasen auf der radialen Innenseite des Federringes ausgebildet, wobei grundsätzlich auch eine Ausführung an der radialen Außenseite des Federringes in Betracht kommt. Des weiteren ist auch eine umgekehrte Ausführung möglich, bei der Schwenkvorsprünge am Gehäuse angeordnet sind und in zugeordnete Schwenkausnahmen am Federring einragen, die entweder an der radialen Innenseite oder an der radialen Außenseite des Federringes angeordnet sind.

Der Kontakt zwischen dem Federring und dem Gangumschalter wird zweckmäßigerweise über einen außen überstehenden Mitnehmer am Federring erreicht, der vorzugsweise axial von dem Gangumschalter - parallel zur Längsachse der Handwerkzeugmaschine - in beide Richtungen zu betätigen ist. Auf Grund der schwenkbaren Lagerung des Federrings wird die axiale Stellbewegung des Gangumschalters in eine Dreh- bzw. Schwenkbewegung des Federringes umgesetzt, der mit dem Schaltglied gekoppelt ist, welches vorzugsweise ebenso wie der Gangumschalter axial im Getriebegehäuse gelagert ist und einen Stellbewegung in Achsrichtung ausführen kann.

Hierbei kann es zweckmäßig sein, die Verbindung zwischen dem Federring und dem Schaltglied über Finger am Federring auszuführen, die vorzugsweise ebenso wie die Schwenkglieder und der Mitnehmer einteilig mit dem Federring ausgebildet sind. Die Ausführung als Finger, die sich am Federring insbesondere radial nach innen erstrecken, bietet den weiteren Vorteil, dass über die Finger eine weitere Federwirkung erzielt wird, welche zwischen dem Federring und dem Schaltglied wirksam ist. Diese Federwirkung kann für eine Gangvorwahl benutzt werden, insbesondere für den Fall, dass während des laufenden Betriebs der Handwerkzeugmaschine eine Gangumschaltung durchgeführt wird, wobei das Schaltglied bzw. ein Getriebebauteil, welches mit dem Schaltglied zusammenhängt, auf Grund von Drehzahldifferenzen nicht in die gewünschte Eingriffsposition überführt werden kann. Dadurch kann über die Verstellung des Gangumschalters die gewünschte Gangstufe vorgewählt werden, wobei auf Grund der Federwirkung der Finger am Federring das Schaltglied ohne Bauteilbeschädigungen in Richtung der gewünschten Schaltposition verstellt wird, die jedoch erst nach einem Stopp des Antriebsmotors bzw. dem Wiederanschalten erreicht wird. Über die Finger am Federring wird somit eine weitere Federwirkung erzielt, ohne dass hierzu ein weiteres Bauelement erforderlich ist.

Der Federring kann als Halbkreis oder auch als Vollkreis ausgebildet sein. In der halbkreisförmigen Ausführung liegen die Schwenkglieder zweckmäßigerweise zwischen den Fingern, welche die Verbindung zum Schaltglied herstellen, und dem Mitnehmer, welcher von dem Gangumschalter betätigt wird. Die Finger befinden sich vorzugsweise an den freien Stirnseiten des halbkreisförmigen Federringes und ragen radial nach innen.

In der Ausführung als Vollkreis ist es dagegen zweckmäßig, die Schwenkglieder diametral gegenüberliegend zum Mitnehmer anzuordnen, wobei die Finger um 90° versetzt zu den Schwenkgliedern bzw. dem Mitnehmer angeordnet sind. In dieser Ausführung liegt die Drehachse benachbart zur Innenseite des Federringes in Form eines Tangente. Auf Grund der Vorspannung nimmt der vollkreisförmige Federring in seinen beiden Schaltpositionen jeweils eine annähernd konusförmige Gestalt ein.

Die Koppelfeder ist zweckmäßigerweise als ein Metallteil ausgeführt, insbesondere als Blechteil.

Weitere Vorteile und zweckmäßige Ausführungen sind den weiteren Ansprüchen, der Figurenbeschreibung und den Zeichnungen zu entnehmen. Es zeigen:
- Fig. 1: eine Handwerkzeugmaschine, die als Akku-Schrauber bzw. Akku-Bohrer ausgeführt ist und deren Getriebe zwischen einer ersten und einer zweiten Gangstufe verstellbar ist, wobei zum Schalten zwischen den Gangstufen ein außen liegender Gangumschalter vorgesehen ist, der über eine Koppelfeder mit einem Schaltglied zur Betätigung des Getriebes verbunden ist,
- Fig. 2: die Koppelfeder in einer halbkreisförmigen Ausführung,
- Fig. 3: die Koppelfeder als Vollkreis.

Die in Fig. 1 dargestellte Handwerkzeugmaschine 1 ist als Akku-Schrauber bzw. Akku-Bohrer ausgeführt und weist ein Motorgehäuse 2 auf, das zugleich das Griffgehäuse bildet und an dessen Unterseite ein Akku-Pack 3 zur Stromversorgung des elektrischen Antriebsmotors 4 austauschbar angeordnet ist. Der Antriebsmotor 4 treibt ein in einem Getriebegehäuse 5 angeordnetes Planetengetriebe 6 an, das mit einer Spindel gekoppelt ist, welche Träger einer Werkzeugaufnahme 7 zur Aufnahme eines Werkzeuges ist. Zur Betätigung des Antriebsmotors 4 ist im Motorgehäuse ein Schalter 8 vorgesehen, der von der Bedienperson über eine Schalterklinke bzw. einen Schalterdrücker 9 zu betätigen ist. Die Drehrichtung des Antriebsmotors wird über einen Drehrichtungsumkehrschalter 10 eingestellt.

Das Planetengetriebe 6 ist mindestens einstufig, vorzugsweise aber zwei- oder mehrstufig ausgeführt. Im Planetengetriebe 6 können zwei verschiedene Gangstufen über eine Schaltvorrichtung eingestellt werden, wobei in einer ersten Gangstufe eine geringere Drehzahl mit höherem Drehmoment und in einer zweiten Gangstufe eine höhere Drehzahl mit geringerem Drehmoment vom Antriebsmotor auf die Spindel zur Aufnahme des Werkzeugs übertragen wird. Die Schaltvorrichtung zum Schalten zwischen den Gangstufen umfasst einen als Schaltschieber ausgeführten Gangumschalter 11 an der Außenseite des Getriebegehäuses 5, eine Koppelfeder 12 sowie ein innerhalb des Getriebegehäuses 5 liegendes Schaltglied 13, über das ein Getriebeteil zwischen verschiedenen Schaltpositionen zu verstellen ist. Der Gangumschalter 11 kann von der Bedienperson in Achsrichtung des Antriebsmotors axial zwischen den beiden Schaltpositionen verstellt werden. Die Stellbewegung des Gangumschalters 11 wird über die schwenkbar im Getriebegehäuse 5 gelagerte Koppelfeder 12, die vorzugsweise als ein Federring ausgebildet ist, auf das im Inneren des Getriebegehäuses axial verstellbar gelagerte Schaltglied 13 übertragen, dessen Stellbewegung auf das Getriebeteil wirkt. Das betreffende Getriebeteil ist insbesondere als Getriebehohlrad ausgeführt, das zwischen einer gehäusefesten Rastposition und einer drehfest mit einem Planetenträger des Planetengetriebes gekoppelten Rastposition zu verstellen ist. Das Schaltglied 13 und das Getriebehohlrad können als ein gemeinsames Bauteil ausgeführt sein.

In Fig. 2 ist ein erstes Ausführungsbeispiel einer Koppelfeder dargestellt. Die Koppelfeder 12 ist als halbkreisförmiger Federring ausgebildet und besteht aus Metall, insbesondere aus Blech. Auf der radialen Außenseite befindet sich in der Mitte des Halbkreises ein radial nach außen gerichteter, eckiger Mitnehmer 14, der in der Einbauposition von dem Gangumschalter 11 beaufschlagt wird. Benachbart zu den freien Stirnseiten des Federrings sind radial nach innen weisende Finger 16 ausgebildet, die in der Einbaulage das Schaltglied 13 (Fig. 1) betätigen. Des Weiteren sind etwa mittig zwischen Mitnehmer 14 und den Fingern 16 radial nach innen weisende, nasenförmige Schwenkglieder 15 am Federring ausgebildet, über die das Federelement schwenkbar im Getriebegehäuse der Handwerkzeugmaschine gelagert ist. Die beiden nasenförmigen Schwenkglieder 15 an der radialen Innenseite rasten in zugeordnete Ausnehmungen im Gehäuse ein und definieren eine Schwenkachse 17, um die die Koppelfeder 12 zu verschwenken ist. Die Schwenkachse 17 verläuft quer zur Längs- bzw. Motorachse, um die auch die Spindel sowie die Werkzeugaufnahme umlaufen.

Der Mitnehmer 14, die Schwenkglieder 15 sowie die Finger 16 sind jeweils einstückig mit der Koppelfeder 12 ausgebildet. Die Finger 16 ragen radial weiter nach innen als die Schwenkglieder 15, wodurch die Finger 16 in Achsrichtung der Handwerkzeugmaschine eine elastische Wirkung entfalten können, so dass den Fingern 16 die Funktion eines Federelementes in Achsrichtung zukommt, mit denen das Schaltglied 13 (Fig. 1) federelastisch beaufschlagt wird. Die Finger 16 sind gegenüber dem radial nach außen weisenden Mitnehmer 15 etwa um 90° winkelversetzt, die Schwenkglieder 15 an der Innenseite des Federrings befinden sich etwa in der Mitte zwischen Mitnehmer 14 und Fingern 16.

In der Einbaulage wird die Koppelfeder 12 unter Vorspannung gesetzt, derart, dass die Koppelfeder in jeder der beiden Schalterpositionen eine stabile, nicht-ebene Lage einnimmt. Im Übergang zwischen den beiden Schaltpositionen, die jeweils Endpositionen darstellen, durchläuft die Koppelfeder 12 eine instabile Lage. Nachdem die instabile Lage überschritten ist, schnellt die Koppelfeder in die gegenüberliegende Endlage bzw. Schaltposition, die somit unter Federspannung steht.

In Fig. 3 ist ein weiteres Ausführungsbeispiel an einer Koppelfeder 12 gezeigt. Die Koppelfeder 12 ist als Vollring ausgeführt, wobei der radial nach außen ragende Mitnehmer 14 den nasenförmigen Schwenkgliedern 15, die radial nach innen ragen, diametral gegenüberliegend angeordnet ist. Die beiden Finger 16 ragen ebenfalls radial nach innen, sie sind sowohl gegenüber dem Mitnehmer 14 als auch den beiden Schwenkgliedern 15 um 90° winkelversetzt angeordnet. Die beiden Schwenkglieder 15, die die Schwenkachse 17 definieren, liegen direkt nebeneinander an einer durchbrochenen Stelle des Federringes. Die Schwenkachse 17 verläuft annähernd tangential zur Innenseite des Federringes. In der Einbaulage wird die Koppelfeder 12 unter Vorspannung gesetzt, indem die Schwenkglieder 15 in Überdeckung gebracht werden.

## Patentansprüche

1. Handwerkzeugmaschine mit einer schaltbaren Mechanik, die mindestens zwei Betriebspositionen aufweist, die über ein zwischen zwei Schaltpositionen verstellbares Bedienelement (11) einzulegen sind, wobei das Bedienelement (11) über ein Koppelelement mit einem verstellbaren Schaltglied (13) gekoppelt ist, welches mindestens ein Mechanikbauteil der schaltbaren Mechanik (6) beaufschlagt, und bei einer Stellbewegung des Bedienelements (11) die Mechanik (6) zwischen der ersten und der zweiten Betriebsposition zu verstellen ist, **dadurch gekennzeichnet, dass** das Koppelement als bistabile Koppelfeder (12) ausgebildet ist, die in den beiden Schaltpositionen des Bedienelements (11) eine stabile Lage und in einer zwischenliegenden Position zwischen den Schaltpositionen eine instabile Lage einnimmt.

2. Handwerkzeugmaschine nach Anspruch 1, **dadurch gekennzeichnet, dass** die Koppelfeder (12) in der Einbaulage derart unter Vorspannung gesetzt ist, dass die Koppelfeder (12) in jeder der beiden Schalterpositionen eine stabile, nicht-ebene Lage einnimmt.

3. Handwerkzeugmaschine nach einem der Ansprüche 1 oder 2, **dadurch gekennzeichnet, dass** die Stellbewegung des Bedienelements (11) über die schwenkbar in einem Getriebegehäuse (5) gelagerte Koppelfeder (12) auf das axial verstellbar gelagerte Schaltglied (13) übertragbar ist.

4. Handwerkzeugmaschine nach einem der vorhergehenden Ansprüche, **dadurch gekennzeichnet, dass** die Koppelfeder (12) als Federring ausgebildet ist.

5. Handwerkzeugmaschine nach Anspruch 4, **dadurch gekennzeichnet, dass** der Federring (12) halbkreisförmig ausgebildet ist.

6. Handwerkzeugmaschine nach Anspruch 4, **dadurch gekennzeichnet, dass** der Federring(12) zumindest annähernd als Vollkreis ausgebildet ist.

7. Handwerkzeugmaschine nach einem der Ansprüche 4 bis 6, **dadurch gekennzeichnet, dass** der Federring (12) einen radial nach außen überstehenden Mitnehmer (14) aufweist, der in Kontakt mit dem Bedienelement (11) steht.

8. Handwerkzeugmaschine nach einem der Ansprüche 4 bis 7, **dadurch gekennzeichnet, dass** der Federring (12) mindestens einen radial nach innen ragenden Finger (16) aufweist, der in Kontakt mit dem Schaltglied (13) steht.

9. Handwerkzeugmaschine nach Anspruch 8, **dadurch gekennzeichnet, dass** zwei diametral gegenüberliegende Finger (16) am Federring (12) angeordnet sind.

10. Handwerkzeugmaschine nach Anspruch 7 bis 9, **dadurch gekennzeichnet, dass** der Mitnehmer (14) und der Finger (16) um 90° zueinander winkelversetzt sind.

11. Handwerkzeugmaschine nach einem der Ansprüche 4 bis 10, **dadurch gekennzeichnet, dass** der Federring (12) um eine Querachse schwenkbar gelagert ist, die quer zur Längsachse der Handwerkzeugmaschine verläuft.

12. Handwerkzeugmaschine nach einem der Ansprüche 4 bis 11, **dadurch gekennzeichnet, dass** am Federring (12) Schwenkglieder (15) angeformt sind, über die der Federring (12) schwenkbar am Gehäuse (2, 5) gelagert ist.

13. Handwerkzeugmaschine nach einem der Ansprüche 4 bis 11, **dadurch gekennzeichnet, dass** an dem Gehäuse (2, 5) Schwenkvorsprünge angeordnet sind, über die der Federring (12) schwenkbar am Gehäuse (2, 5) gelagert ist.

14. Handwerkzeugmaschine nach einem der Ansprüche 11 bis 13, **dadurch gekennzeichnet, dass** der Federring (12) schwenkbar am Motorgehäuse (2) gelagert ist.

15. Handwerkzeugmaschine nach einem der Ansprüche 4 bis 14, **dadurch gekennzeichnet, dass** der Federring (12) mit Vorspannung an dem Gehäuse (5) der Handwerkzeugmaschine (1) positioniert ist.

16. Handwerkzeugmaschine nach einem der Ansprüche 1 bis 11, **dadurch gekennzeichnet, dass** die Mechanik als Getriebe (6) ausgeführt ist.

17. Handwerkzeugmaschine nach Anspruch 16, **dadurch gekennzeichnet, dass** das Getriebe als Planetengetriebe (6) ausgeführt ist.

18. Handwerkzeugmaschine nach Anspruch 16 oder 17, **dadurch gekennzeichnet, dass** das Getriebe (6) mindestens zwei Gangstufen aufweist, zwischen denen das Getriebe schaltbar ist, wobei eine Gangstufe des Getriebes (6) eine Betriebsposition darstellt.

19. Handwerkzeugmaschine nach Anspruch 18, **dadurch gekennzeichnet, dass** das Bedienelement ein Gangumschalter (11) ist, über den die Gangstufen des Getriebes (6) einzulegen sind.

20. Handwerkzeugmaschine nach Anspruch 19, **dadurch gekennzeichnet, dass** die Schaltvorrichtung zum Schalten zwischen den Gangstufen den Gangumschalter (11), die Koppelfeder (12) sowie das innerhalb des Getriebegehäuses (5) liegende Schaltglied (13) umfasst.

21. Handwerkzeugmaschine nach Anspruch 20, **dadurch gekennzeichnet, dass** das verstellbare Schaltglied (13), welches von der Koppelfeder (12) beaufschlagt ist, ein Schalthohlrad ist, das in einer Schaltposition des Gangumschalters (11) drehfest mit einem Planetenträger des Planetengetriebes (6) gekoppelt ist.

22. Handwerkzeugmaschine nach einem der Ansprüche 1 bis 21, **dadurch gekennzeichnet, dass** die Koppelfeder (12) als Metallteil, insbesondere als Blechteil ausgeführt ist.

## Claims

1. Hand-held power tool having a switchable mechanism that has at least two operating positions, which can be engaged by way of an operating element (11) that can be adjusted between two switching positions, wherein the operating element (11) is coupled by way of a coupling element to an adjustable switching member (13), which acts on at least one mechanical component of the switchable mechanism (6), and in a positioning movement of the operating element (11) the mechanism (6) can be adjusted between the first operating position and the second operating position, **characterized in that** the coupling element is formed as a bistable coupling spring (12), which assumes a stable position in the two switching positions of the operating element (11) and assumes an unstable position in an intermediate position between the switching positions.

2. Hand-held power tool according to Claim 1, **characterized in that** the coupling spring (12) in the fitted position is biased in such a way that the coupling spring (12) assumes a stable, non-planar position in each of the two switch positions.

3. Hand-held power tool according to either of Claims 1 and 2, **characterized in that** the positioning movement of the operating element (11) can be transferred to the axial adjustably mounted switching member (13) by way of the coupling spring (12) pivotably mounted in a gear housing (5).

4. Hand-held power tool according to one of the preceding claims, **characterized in that** the coupling spring (12) is formed as a spring ring.

5. Hand-held power tool according to Claim 4, **characterized in that** the spring ring (12) is formed as semicircular.

6. Hand-held power tool according to Claim 4, **characterized in that** the spring ring (12) is formed at least approximately as a full circle.

7. Hand-held power tool according to one of Claims 4 to 6, **characterized in that** the spring ring (12) has a radially outwardly projecting driver (14), which is in contact with the operating element (11).

8. Hand-held power tool according to one of Claims 4 to 7, **characterized in that** the spring ring (12) has at least one radially inwardly projecting finger (16), which is in contact with the switching member (13).

9. Hand-held power tool according to Claim 8, **characterized in that** two diametrically opposite fingers (16) are arranged on the spring ring (12).

10. Hand-held power tool according to Claims 7 to 9, **characterized in that** the driver (14) and the finger (16) are angularly offset by 90° in relation to one another.

11. Hand-held power tool according to one of Claims 4 to 10, **characterized in that** the spring ring (12) is mounted pivotably about a transverse axis, which runs transversely in relation to the longitudinal axis of the hand-held power tool.

12. Hand-held power tool according to one of Claims 4 to 11, **characterized in that** pivoting members (15), by way of which the spring ring (12) is pivotably mounted on the housing (2, 5), are integrally formed on the spring ring (12).

13. Hand-held power tool according to one of Claims 4 to 11, **characterized in that** pivoting projections by way of which the spring ring (12) is pivotably mounted on the housing (2, 5) are arranged on the housing (2, 5) .

14. Hand-held power tool according to one of Claims 11 to 13, **characterized in that** the spring ring (12) is pivotably mounted on the motor housing (2).

15. Hand-held power tool according to one of Claims 4 to 14, **characterized in that** the spring ring (12) is positioned with prestress on the housing (5) of the hand-held power tool (1).

16. Hand-held power tool according to one of Claims 1 to 11, **characterized in that** the mechanism is configured as a gear (6).

17. Hand-held power tool according to Claim 16, **characterized in that** the gear is configured as a planetary gear (6).

18. Hand-held power tool according to Claim 16 or 17, **characterized in that** the gear (6) has at least two gear stages, between which the gear can be switched, wherein one gear stage of the gear (6) represents an operating position.

19. Hand-held power tool according to Claim 18, **characterized in that** the operating element is a gear shifter (11), by way of which the gear stages of the gear (6) can be engaged.

20. Hand-held power tool according to Claim 19, **characterized in that** the switching device for switching between the gear stages comprises the gear shifter (11), the coupling spring (12) and also the switching member (13) lying within the gear housing (5) .

21. Hand-held power tool according to Claim 20, **characterized in that** the adjustable switching member (13), which is acted on by the coupling spring (12), is a shifting ring gear, which in a switching position of the gear shifter (11) is coupled to a planet carrier of the planetary gear (6) for rotation therewith.

22. Hand-held power tool according to one of Claims 1 to 21, **characterized in that** the coupling spring (12) is configured as a metal part, in particular as a sheet metal part.

## Revendications

1. Machine-outil manuelle équipée d'un mécanisme commutable, qui présente au moins deux positions de fonctionnement, qui doivent être engagées au moyen d'un élément de commande (11) déplaçable entre deux positions de commutation, dans laquelle l'élément de commande (11) est couplé par un élément de couplage à un organe de commutation déplaçable (13), qui actionne au moins un composant mécanique du mécanisme commutable (6), et lors d'un mouvement de déplacement de l'élément de commande (11) le mécanisme (6) doit être déplacé entre la première et la deuxième position de fonctionnement, **caractérisée en ce que** l'élément de couplage est formé par un ressort de couplage bistable (12), qui occupe une position stable dans les deux positions de commutation de l'élément de commande (11) et une position instable dans une position intermédiaire entre les deux positions de commutation.

2. Machine-outil manuelle selon la revendication 1, **caractérisée en ce que** le ressort de couplage (12) dans la position de montage est mis sous précontrainte, de telle manière que le ressort de couplage (12) occupe une position stable, non plane, dans chacune des deux positions du commutateur.

3. Machine-outil manuelle selon une des revendications 1 ou 2, **caractérisée en ce que** le mouvement de réglage de l'élément de commande (11) peut être transmis par le ressort de couplage (12) monté de façon pivotante dans un boîtier de transmission (5) à l'organe de commutation monté de façon déplaçable axialement (13).

4. Machine-outil manuelle selon l'une quelconque des revendications précédentes, **caractérisée en ce que** le ressort de couplage (12) est réalisé sous forme de rondelle élastique.

5. Machine-outil manuelle selon la revendication 4, **caractérisée en ce que** la rondelle élastique (12) est de forme semi-circulaire.

6. Machine-outil manuelle selon la revendication 4, **caractérisée en ce que** la rondelle élastique (12) a au moins approximativement la forme d'un cercle complet.

7. Machine-outil manuelle selon l'une quelconque des revendications 4 à 6, **caractérisée en ce que** la rondelle élastique (12) présente un élément d'entraînement (14) saillant radialement vers l'extérieur, qui est en contact avec l'élément de commande (11).

8. Machine-outil manuelle selon l'une quelconque des revendications 4 à 7, **caractérisée en ce que** la rondelle élastique (12) présente au moins un doigt (16) s'étendant radialement vers l'intérieur, qui est en contact avec l'organe de commutation (13).

9. Machine-outil manuelle selon la revendication 8, **caractérisée en ce que** deux doigts diamétralement opposés (16) sont disposés sur la rondelle élastique (12).

10. Machine-outil manuelle selon une des revendications 7 à 9, **caractérisée en ce que** l'élément d'entraînement (14) et le doigt (16) sont angulairement décalés de 90° l'un par rapport à l'autre.

11. Machine-outil manuelle selon l'une quelconque des revendications 4 à 10, **caractérisée en ce que** la rondelle élastique (12) est montée de façon pivotante autour d'un axe transversal, qui s'étend transversalement à l'axe longitudinal de la machine-outil manuelle.

12. Machine-outil manuelle selon l'une quelconque des revendications 4 à 11, **caractérisée en ce que** des organes de pivotement (15) sont formés sur la rondelle élastique (12), par lesquels la rondelle élastique (12) est montée de façon pivotante sur le boîtier (2, 5).

13. Machine-outil manuelle selon l'une quelconque des revendications 4 à 11, **caractérisée en ce que** des saillies de pivotement sont disposées sur le boîtier (2, 5), par lesquelles la rondelle élastique (12) est montée de façon pivotante sur le boîtier (2, 5).

14. Machine-outil manuelle selon l'une quelconque des revendications 11 à 13, **caractérisée en ce que** la rondelle élastique (12) est montée de façon pivotante sur le boîtier de moteur (2).

15. Machine-outil manuelle selon l'une quelconque des revendications 4 à 14, **caractérisée en ce que** la rondelle élastique (12) est positionnée avec précontrainte sur le boîtier (5) de la machine-outil manuelle (1).

16. Machine-outil manuelle selon l'une quelconque des revendications 1 à 11, **caractérisée en ce que** le mécanisme est réalisé sous forme de transmission (6).

17. Machine-outil manuelle selon la revendication 16, **caractérisée en ce que** la transmission est réalisée sous forme d'engrenage planétaire (6).

18. Machine-outil manuelle selon la revendication 16 ou 17, **caractérisée en ce que** la transmission (6) présente au moins deux rapports, entre lesquels la transmission est commutable, dans laquelle chaque rapport de la transmission (6) représente une position de fonctionnement.

19. Machine-outil manuelle selon la revendication 18, **caractérisée en ce que** l'élément de commande est un changeur de rapport (11), par lequel les rapports de la transmission (6) doivent être engagés.

20. Machine-outil manuelle selon la revendication 19, **caractérisée en ce que** le dispositif de commutation pour commuter entre les rapports comprend le changeur de rapport (11), le ressort de couplage (12) ainsi que l'organe de commutation (13) situé à l'intérieur du boîtier de transmission (5).

21. Machine-outil manuelle selon la revendication 20, **caractérisée en ce que** l'organe de commutation déplaçable (13), qui est actionné par le ressort de couplage (12), est une roue creuse de commutation, qui dans une position de commutation du changeur de rapport (11) est couplée sans rotation à un porte-satellites de l'engrenage planétaire (6).

22. Machine-outil manuelle selon l'une quelconque des revendications 1 à 21, **caractérisée en ce que** le ressort de couplage (12) est une pièce métallique, en particulier réalisée sous forme de pièce de tôle.
